# FASCICULE DE BREVET EUROPEEN

(11) **EP 0 365 451 B1**
(45) Date de publication et mention de la délivrance du brevet: **23.12.1992**
(21) Numéro de dépôt: 89440111.6
(22) Date de dépôt: 13.10.1989
(51) Int. Cl.: D01G 19/22

(54) **Brosse circulaire de peigneuse rectiligne**
Kreisbürste einer Kämmaschine
Circular brush of a rectilinear comber

(30) Priorité: 14.10.1988 FR 8813724
(43) Date de publication de la demande: 25.04.1990
(73) Titulaire: N. SCHLUMBERGER & CIE, S.A., F-68500 Guebwiller (FR)
(72) Inventeur:
(74) Mandataire: Nuss, Pierre

(56) Documents cités:
- CH-A- 393 151
- DE-A- 1 510 416
- FR-A- 2 306 284

## Description

La présente invention concerne le domaine du traitement des fibres par peignage et a pour objet une brosse circulaire de peigneuse rectiligne.

Actuellement, sur une peigneuse rectiligne, les fibres courtes, dont on peut régler la longueur, sont séparées des fibres longues par un peigne circulaire et par un peigne fixe.

L'ensemble des fibres courtes et très courtes ainsi éliminées forme la blousse, qui est amenée par le peigne circulaire sur la brosse circulaire, laquelle est déchargée de ladite blousse par le peigneur ou doffer. Ensuite, la blousse est détachée du doffer et récupérée dans un bac à blousse.

Dans les modes de réalisation existants, la brosse circulaire pénètre dans les barettes du peigne circulaire afin d'en extraire la blousse et de l'amener au doffer. La brosse circulaire présente une vitesse de rotation plus élevée que celle du peigne circulaire, afin de réaliser un nettoyage efficace de ce dernier.

Ainsi, en pénétrant dans les barettes du peigne circulaire, les touffes de la brosse circulaire sont repoussées en arrière et, au bout d'un certain temps de fonctionnement, ces touffes restent en position repliée vers l'arrière de sorte que l'efficacité de la brosse circulaire est quasiment nulle, les touffes ne pénétrant plus entre les barettes du peigne circulaire et n'en sortant plus la blousse.

En outre, l'efficacité du peigne circulaire s'amoindrit considérablement par suite d'un engorgement dû à la blousse qui n'est plus évacuée et la brosse circulaire doit être regarnie souvent, ce qui entraîne une dépense complémentaire de matériel et de main-d'oeuvre ainsi que de nombreux arrêts de la machine, diminuant d'autant le rendement de cette dernière.

Pour obvier à cet inconvénient, et plus particulièrement pour éviter des regarnissages trop fréquents, il a été proposé de retourner la brosse circulaire afin de la faire travailler en sens inverse, les touffes repliées pouvant alors à nouveau attaquer le peigne circulaire.

Toutefois, dans ce procédé, les arrêts de la machine sont quand même nécessaires, de sorte que le coût d'exploitation de la peigneuse est également renchéri.

La présente invention a pour but de pallier ces inconvénients.

Elle a, en effet, pour objet une brosse circulaire de peigneuse rectiligne, caractérisée en ce que ses touffes sont implantées de manière inclinée en direction de son sens de rotation et en ce que, en cours de rotation, elle coopère avec un dispositif de nettoyage et de redressement des touffes.

L'invention sera mieux comprise grâce à la description ci-après, qui se rapporte à un mode de réalisation préféré, donné à titre d'exemple non limitatif, et expliqué avec référence aux dessins schématiques annexés, dans lesquels :
la figure 1 est une vue en élévation latérale et en coupe d'une peigneuse rectiligne comportant la brosse conforme à l'invention ;
la figure 2 est une vue en élévation latérale et en coupe, à plus grande échelle, de la brosse circulaire selon l'invention ;
la figure 3 est une vue analogue à celle de la figure 1 d'une variante de réalisation de l'invention, et
la figure 4 est une vue en élévation frontale de la brosse circulaire et d'un dispositif de nettoyage et de redressement des touffes.

Les figures 1 et 3 des dessins annexés représentent un ensemble peigne circulaire 1, brosse circulaire 2, doffer 3 ou peigneur et peigne 4 détacheur de la blousse d'une peigneuse rectiligne.

Conformément à l'invention, et comme le montrent, plus particulièrement, à titre d'exemples, les figures 1 à 3 des dessins annexés, la brosse circulaire 2 de peigneuse rectiligne est caractérisée en ce que ses touffes 5 sont implantées dans des logements 6 inclinés en direction de son sens de rotation et en ce que, en cours de rotation, elle coopère avec un dispositif 7 de nettoyage et de redressement des touffes 5.

Les touffes 5 sont implantées dans les logements 6 qui sont aménagés dans le corps de la brosse circulaire 2. Les logements 6 sont avantageusement inclinés par rapport au rayon d'un angle compris entre 5° et 30° en direction du sens de rotation (figure 2).

En cours de fonctionnement, la blousse, qui est amenée par le peigne circulaire 1 qui tourne dans le sens de la flèche 8, est prise par la brosse circulaire 2 qui tourne dans le sens de la flèche 9 et a une vitesse circonférentielle plus rapide que celle du peigne circulaire 1. Le doffer ou peigneur 3, qui tourne dans le sens de la flèche 10 et à une vitesse circonférentielle plus lente que la brosse circulaire 2, reprend la blousse de cette dernière et en est déchargée en cours de rotation par le peigne détacheur 4, animé d'un mouvement oscillant dans le sens de la double flèche 11, ce peigne 4 la faisant tomber dans le bac à blousse de la peigneuse (non représenté).

Le dispositif 7 de nettoyage et de redressement des touffes 5 est avantageusement constitué, comme le montre la figure 1, par un marteau 12 à une ou plusieurs têtes qui tourne, suivant la flèche 13, de manière à engrener avec les touffes 5 de la brosse circulaire 2, c'est-à-dire dans une même direction tangentielle. Ainsi, lors de sa rotation dans le sens de la flèche 13, le marteau 12 tape sur les touffes 5 qui passent devant lui et les redresse de telle manière qu'elles soient de nouveau droites et d'attaque pour le prochain tour de nettoyage du peigne circulaire 1. Le marteau 12 contribue, en outre, également au maintien de la propreté de la brosse circulaire 2 par un effet de nettoyage des touffes 5 la constituant.

Les figures 3 et 4 des dessins annexés représentent une variante de réalisation de l'invention, dans laquelle le dispositif 7 de nettoyage et de redressement des touffes 5 est constitué par une installation de jet d'air comprimé comportant un conduit 14 d'amenée de l'air comprimé et des busettes 15 de soufflage dirigées vers les touffes 5, le conduit 14 étant animé d'un mouvement de va-et-vient parallèle à l'axe de la brosse circulaire 2 suivant la flèche 16 (figure 4). Ce mode de réalisation permet un redressement et un nettoyage par débourrage des touffes 5 au cours de la rotation de la brosse 2, de sorte que cette dernière est continuellement d'attaque pour le prochain tour de nettoyage du peigne 1 et est maintenue dans un état de propreté parfait.

Grâce à l'invention, il est possible d'obtenir un meilleur dégagement de la blousse du peigne circulaire 1 ainsi qu'un meilleur nettoyage de ce dernier.

En outre, du fait de l'inclinaison des touffes 5 vers l'avant, en direction du sens de rotation de la brosse circulaire 2, leur durée de vie est considérablement prolongée avant qu'elle n'arrive dans une position repliée en arrière en direction du corps de la brosse 2. Par ailleurs, le peigne circulaire 1 étant nettoyé d'une manière plus efficace, le produit obtenu est également de meilleure qualité.

Enfin, la durée de vie des touffes 5 étant prolongée de manière très significative, le regarnissage de la brosse circulaire 2 n'est plus nécessaire qu'à des intervalles de temps très longs, de sorte que de nombreux arrêts de la machine sont évités, permettant ainsi l'obtention d'un rendement élevé de ladite machine et un gain de main-d'oeuvre et de matériel appréciable.

Bien entendu, l'invention n'est pas limitée aux modes de réalisation décrit et représenté aux dessins annexés. Des modifications restent possibles, notamment du point de vue de la constitution des divers éléments ou par substitution d'équivalents techniques, sans sortir pour autant du domaine de protection de l'invention.

## Revendications

1. Brosse circulaire de peigneuse rectiligne, caractérisée en ce que ses touffes (5) sont implantées de manière inclinée en direction de son sens de rotation et en ce que, en cours de rotation, elle coopère avec un dispositif (7) de nettoyage et de redressement des touffes (5).

2. Brosse, suivant la revendication 1, caractérisée en ce que les touffes (5) sont implantées dans des logements (6) qui sont aménagés dans le corps de la brosse circulaire (2), ces logements (6) étant avantageusement inclinés par rapport au rayon d'un angle compris entre 5° et 30° en direction du sens de rotation.

3. Brosse, suivant la revendication 1, caractérisée en ce que le dispositif (7) de nettoyage et de redressement des touffes (5) est avantageusement constitué par un marteau (12) à une ou plusieurs têtes qui tourne de manière à engrener avec les touffes (5) de la brosse circulaire (2), c'est-à-dire dans une même direction tangentielle.

4. Brosse, suivant la revendication 1, caractérisée en ce que le dispositif (7) de nettoyage et de redressement des touffes (5) est constitué par une installation de jet d'air comprimé comportant un conduit (14) d'amenée de l'air comprimé et des busettes (15) de soufflage dirigées vers les touffes (5), le conduit (14) étant animé d'un mouvement de va-et-vient parallèle à l'axe de la brosse circulaire (2) suivant la flèche (16).

## Patentansprüche

1. Kreisbürste für einen Flachkämmer, dadurch gekennzeichnet, daß ihre Borstenbüschel (5) in Richtung der Drehrichtung derselben geneigt eingesetzt sind, und daß im Verlauf der Drehung die Bürste mit einer Vorrichtung (7) zur Reinigung und zur Aufrichtung der Borstenbüschel (5) zusammenwirkt.

2. Bürste nach Anspruch 1, dadurch gekennzeichnet, daß die Borstenbüschel (5) in Aufnahmelöcher (6) eingesetzt sind, die in dem Bürstenkörper der Kreisbürste (2) angeordnet sind, wobei diese Aufnahmelöcher (6) in vorteilhafter Weise gegenüber dem Radius um einen Winkel zwischen 5° und 30° in Richtung der Drehrichtung geneigt sind.

3. Bürste nach Anspruch 1, dadurch gekennzeichnet, daß die Vorrichtung (7) zur Reinigung und zur Aufrichtung der Borstenbüschel (5) in vorteilhafter Weise aus einem Hammerwerk (12) mit einem oder mehreren Köpfen besteht, das sich derart dreht, daß es zahnradartig in die Borstenbüschel (5) der Kreisbürste (2) eingreift, d.h. in der gleichen Tangentialrichtung.

4. Bürste nach Anspruch 1, dadurch gekennzeichnet, daß die Vorrichtung (7) zur Reinigung und zur Aufrichtung der Borstenbüschel (5) durch eine Druckluft-Strahl-Anlage gebildet wird, die eine Druckluft-Zufuhrleitung (14) und auf die Borstenbüschel gerichtete Blasdüsen (15) enthält, wobei die Zuleitung (14) eine hin- und hergehende Bewegung ausführt, die parallel zur Achse der Kreisbürste (2) in Richtung des Pfeiles (16) verläuft.

## Claims

1. A circular brush for a rectilinear combing machine, characterised in that its bristles (5) are embedded so as to be inclined in the direction of its direction of rotation and in that during rotation it co-operates with a device (7) for cleaning and re-erecting the bristles (5).

2. A brush according to claim 1, characterised in that the bristles (5) are embedded in seatings (6) formed in the body of the circular brush (2), said seatings (6) advantageously being inclined to the radius by an angle of between 5° and 30° in the direction of the direction of rotation.

3. A brush according to claim 1, characterised in that the device (7) for cleaning and re-erecting the bristles (5) is advantageously a hammer (12) having one or more heads and rotating so as to engage the bristles (5) of the circular brush (2), i.e. in one and the same tangential direction.

4. A brush according to claim 1, characterised in that device (7) for cleaning and re-erecting the bristles (5) is a compressed air jet installation comprising a compressed air supply conduit (14) and blowing nozzles (15) directed towards the bristles (5), the conduit (14) receiving a reciprocating movement parallel to the axis of the circular brush (2) in the direction of the arrow (16).
